# EUROPÄISCHE PATENTSCHRIFT

(11) **EP 0 937 546 B1**
(45) Veröffentlichungstag und Bekanntmachung des Hinweises auf die Patenterteilung: **17.08.2005**
(21) Anmeldenummer: 98120955.4
(22) Anmeldetag: 05.11.1998
(51) Int. Cl.: B25B 27/06, B25B 27/16, B25B 5/16

(54) **Klemm- und Trennvorrichtung, insbesondere zum Abziehen von Lagerschalen dienende Vorrichtung**
Clamping and separating device, especially device for pulling off bearings
Dispositif de serrage et de séparation, notamment dispositif pour retirer des paliers

(30) Priorität: 19.02.1998 DE 19806965
(43) Veröffentlichungstag der Anmeldung: 25.08.1999
(73) Patentinhaber: Paschke, Uwe, 30974 Wennigsen (DE)
(72) Erfinder: Paschke, Uwe, 30974 Wennigsen (DE)
(74) Vertreter: Leine, Sigurd, Dipl.-Ing.

(56) Entgegenhaltungen:
- US-A- 1 349 225
- US-A- 1 403 589
- US-A- 2 350 404
- US-A- 3 997 957

## Beschreibung

Die Erfindung betrifft eine Klemm- oder Trennvorrichtung, insb. zum Abziehen von Lagerschalen, mit zwei Backen, die durch wenigstens einen Schraubbolzen gegeneinander verspannbar sind.

Da diese Vorrichtungen in aller Regel für sehr unterschiedlich weit voneinander anzusetzende Backen ausgelegt werden, bedarf es entsprechend langer Schraubbolzen. Es versteht sich, dass entsprechend lange Gewindeabschnitte vorgesehen sein müssen, um die den Schraubbolzen zugeordneten Muttern auf dem Rücken der Backen ansetzen zu können. Darüber hinaus nimmt aber die Verstellung der Muttern bzw. ihre Anpassung an die unterschiedliche Maulweite der Backen eine erhebliche Zeit in Anspruch.

Aus der US 3,997,957 ist eine Vorrichtung zur Entfernung von Dichtringen von Flanschverbindungen bekannt. Diese Vorrichtung weist zwei verschiebbare Arme und einen Schraubbolzen auf, der mit einem Gewinde versehen ist. Durch Betätigen des Gewindes können die beiden Arme durch den Schraubbolzen verspannt werden.

Aus der US 2,350,404 ist eine Vorrichtung zur Trennung von aneinanderstoßenden Verbindungen von verbundenen Rohren bekannt. Diese Vorrichtung umfaßt ebenfalls zwei Arme und einen mit Gewinde versehenen Schraubbolzen.

Aus der US 1,403,589 ist eine Vorrichtung zum Spreizen von Federn und zum Zuführen von Schmierstoff bekannt, die ebenfalls zwei Arme und einen Schraubbolzen aufweist. Der Schraubbolzen weist ebenfalls ein Gewinde auf.

Aus der US 1,349,225 ist eine Klemmvorrichtung bekannt, die zwei Backen aufweist, wobei eine der Backen mittels eines Sperrelements festgeklemmt werden kann, das in eine Zahnstange eingreift. Jedoch handelt es sich um eine Klemmvorrichtung zum Fixieren mehrerer Lagen Tuch oder Stoff, die dann gleichzeitig zugeschnitten werden können. Jedoch nimmt das Verspannen durch Verstellen der Schraubbolzen erhebliche Zeit in Anspruch.

Der Erfindung liegt daher die Aufgabe zugrunde, Vorrichtungen der eingangs erwähnten Art so weiterzubilden, daß die Vorrichtung schnell an unterschiedlich dicke Werkstücke angesetzt, von diesen getrennt, aber auch der Zeitaufwand für das Anziehen der Muttern erheblich verringert werden kann.

Die Erfindung geht aus von einer Klemm- und Trennvorrichtung, insbesondere zum Abziehen von Lagerschalen, mit einer ersten und zweiten Backe, die durch wenigstens einen Schraubbolzen gegeneinander verspannbar sind, wobei der wenigstens eine Schraubbolzen an einem ersten Ende einen Gewindeabschnitt aufweist, an dem die erste Backe mittels einer Mutter verstellbar befestigt ist.

Zur Lösung der Aufgabe der Erfindung ist erfindungsgemäß der Schraubbolzen mit mehreren, über seine Länge verteilten, hintereinander angeordneten Vertiefungen versehen, in die ein an der zweiten Backe gelagertes Sperrelement einrasten kann. Zweckmäßigerweise werden diese Vertiefungen nach Art von ausgerundeten Kerben ausgeführt, während das vorzugsweise in Form einer Nase ausgeführte Sperrelement wahlweise in eine der Kerben eingreifen kann.

Hierdurch ergibt sich die Möglichkeit, die Backen stufenweise zu verstellen, um dann in zunächst angenäherter Wirkstellung der beiden Backen die Mutter des Schraubbol-zens anzuziehen und so die beiden Backen gegeneinander zu verspannen, wobei dann z. B. eine Lagerschale erfaßt und diese dann ggf. durch zusätzliche Zuganker abgezogen wird.

Zweckmäßigerweise werden die Vertiefungen so ausgeführt, daß sie sich nur über einen Teil des Umfanges der Schraubbolzen erstrecken. Wird unter diesen Voraussetzungen das Sperrelement elastisch nachgiebig gelagert, so kann die durch das Sperrelement bewirkte Fixierung der Schraubbolzen im Bereich einer jeden Vertiefung des Schraubbolzens durch Verdrehen des Schraubbolzens um seine Längsachse aufgehoben und der Schraubbolzen dann längsverschoben werden, ohne somit durch die am Bereich jeder Vertiefung mögliche Arretierung bzw. Sperrung behindert zu werden.

Vorzugsweise wird diese elastisch nachgiebige Lagerung des Sperrelementes durch eine drehbewegliche Lagerung in Verbindung mit einer Feder erreicht, die einer Verdrehung des Sperrelementes in eine Drehrichtung elastisch entgegenwirkt. Diese Lagerung ist sehr vorteilhaft, weil das Sperrelement aussen rund ausgeführt und deshalb in einer ( zylindrischen ) Bohrung gelagert werden kann, die auch als Sackloch ausgebildet werden kann.

Die erwähnten Backen der Vorrichtung können ihrerseits noch mit Einrichtungen z.B. in Form eines Gewindeloches ausgestattet werden, um hier Zuganker oder ähnliche Zugelemente angreifen lassen zu können. Es ist so möglich, die Klemm- bzw. Trennvorrichtung mit Vorteil auch als Abzieheinrichtung benutzen zu können.

Weitere Einzelheiten der Erfindung werden anhand der Zeichnung erläutert, in der ein Ausführungsbeispiel der Erfindung dargestellt ist. Es zeigen:
Fig. 1 eine Trennvorrichtung zum Abziehen von Lagerschalen an Achsen oder Wellen, und zwar mit in Eingriff stehenden Sperrelementen,
Fig. 2 einen schematischen Schnitt nach der Linie II - II von Fig. 1, und zwar im Gegensatz zu Fig. 1 mit einem verdrängten, ausser Eingriff stehenden Sperrelement, und ferner
Fig. 3 einen Teilquerschnitt nach der Linie III - III von Fig. 1, wobei die Vorrichtung jedoch in ihrer Wirkstellung schematisch wiedergegeben ist.

Die Trennvorrichtung besteht im wesentlichen aus zwei zusammenziehbaren Backen 1, 2, die jochartig angeordnet sind und je an beiden Enden Bohrungen 3 zur Aufnahme von Schraubbolzen 4, 5 aufweisen. Der gegenseitige Abstand der beiden Backen 1, 2, die an den einander zugekehrten Rändern mit einer Schärfe 6 versehen sind, kann verändert, insb. aber zum Trennen von Maschinenelementen durch gegenseitiges Verspannen der beiden Backen 1, 2 verringert werden, indem die Muttern 7 der Schraubbolzen 4, 5 angezogen werden.

Ein solcher Vorgang ist in Fig. 3 schematisch wiedergegeben. Die beiden Backen 1, 2 greifen in den Spalt zwischen einer Lagerschale a und einen Absatz 8 einer Welle oder Achse 9 ein und bewirken dabei die erwünschte Trennung der Lagerschale von ihrem Sitz. Die beiden Backen 1, 2 können dann gemeinsam unter Mitnahme der Lagerschale a unter Verwendung von Zugankern 10 in Richtung des Pfeiles 11 abgezogen werden.

Um die Backen 1, 2 stufenweise verstellen und innerhalb der Stufenbereiche mit Hilfe der Muttern 7 zusammenziehen zu können, sind die Schraubbolzen 4, 5 mit mehreren, genau in Achsrichtung hintereinander angeordneten, ausgerundeten Vertiefungen 12 versehen. Das in diese Vertiefungen in Eingriff zu bringende Sperrelement ist eine gerundete Nase 13, die sich an einer aussen zylindrischen Halterung 14 befindet. Die Halterung 14 ist in einem zylindrischen Sackloch 15 verdrehbar gelagert; am äusseren Umfang wird sie von der Innenfläche des Sackloches 15 und an beiden Enden einerseits vom Grund 16 und andererseits von einem Sprengring 17 geführt und gehalten, der seinerseits ein Herausfallen der Halterung 14 verhindert. Zu beiden Seiten weist die Halterung 14 noch umlaufende Vorsprünge 18 am äusseren Umfang auf, mit denen die Halterung 14 an beiden Enden anliegt.

Auf die Halterung 14 wirkt noch eine
Feder 19 ein, die gegen die Einstossrichtung 20 der beiden Schraubbolzen 4, 5 wirkt, und zwar so, dass sie im spannungslosen Zustand gegenüber der in Fig. 1 wiedergegebenen Wirkstellung der Nase 13 um etwa 90° versetzt ist ( wobei die Nasenspitze etwa bei 21 angeordnet ist ).

Wichtig ist dabei, dass die Feder 19 durch Verdrehen der Halterung 14 überwunden werden kann, wenn die Schraubbolzen 4, 5 in Richtung des Pfeiles 20 nachgeschoben werden. In der entgegengesetzten Richtung findet jedoch bei jeder Vertiefung 12 eine Sperrung bzw. Fixierung der Schraubbolzen 4, 5 statt.

Um jedoch die Schraubbolzen 4, 5 gegen die Richtung des Pfeiles 20 bewegen zu können, hat die Halterung 14 hinter der Nase 13 eine Ausnehmung 22, die wie folgt wirkt. Zum Herausziehen der Schraubbolzen 4, 5 werden diese so um ihre Längsachse verdreht, dass nunmehr die zylindrische, nicht durch die Vertiefungen 12 unterbrochene Aussenfläche der Bolzen 4, 5 der Halterung 14 gegenüberliegt. Diese Verdrehung der Schraubbolzen 4, 5 ist möglich, weil die Halterung 14 gegen die Federkraft verdrehbar ist, und zwar so weit, dass der Betriebszustand gemäss Fig. 2 erreicht ist. Die Ausnehmung 22 lässt dann eine Achsverschiebung der Schraubbolzen 4, 5 ohne weiteres zu.

Durch eine Gegendrehung der Schraubbolzen 4, 5, indem die Vertiefungen 12 wieder der Nase 13 zugekehrt werden, kann dann der Sperrzustand gemäss Fig. 1 wieder erreicht werden.

Aus den vorgenannten Gründen kann die Vorrichtung zunächst stufenweise auf den gewünschten Backenabstand eingestellt werden. Die Krafteinwirkung und der eigentliche Trennvorgang erfolgt dann durch Anziehen der Muttern 7.

Die Erfindung ist ggfs. auch bei solchen Backenpaaren einsetzbar, die an einem Ende gelenkig miteinander verbunden und am gegenüberliegenden Ende mit einem Schraubbolzen versehen sind.

Es sei erwähnt, dass die zu beiden Seiten der Schärfen 6 befindlichen, mit den Bohrungen 3 versehenen Arme unterschiedlich lang sein können. So ist es im Regelfalle günstig, - wie in Fig. 1 dargestellt - bei jeder Backe 1, 2 einen Arm länger auszuführen.

Die freien Enden der Schraubbolzen 4, 5 sind konisch, also sich verjüngend ausgeführt. Dadurch ist sichergestellt, dass beim Einführen der Schraubbolzen 4, 5 in Richtung des Pfeiles 20 das Sperrelement 13 durch Verdrehen seiner Halterung 14 verdrängt wird.

Die Lagerung der Halterung 14 in einer Bohrung hat den Vorteil einer einfachen Herstellung; zudem kann die Halterung 14 im Gegensatz zu Fig. 2 auch so ausgeführt sein, dass die Aussenfläche der Halterung 14 mit der benachbarten Oberfläche der Backen 1, 2 bündig ist.

Da die in Längsrichtung der Schraubbolzen 4, 5 fluchtenden Vertiefungen 12 sich nur über einen Teil des Umfangs - vorzugsweise etwa auf einem Viertel bis einem Drittel des Umfangs - der Schraubbolzen 4, 5 erstrecken, sind die Schraubbolzen 5, 5 drehfest, wenn die Sperrelemente 13 in Eingriff stehen, um so die Muttern 7 anziehen zu können. Insoweit entsteht ein Formschluss zwischen dem Sperrelement 13 und den Schraubbolzen 4,5.

## Patentansprüche

1. Klemm- und Trennvorrichtung, insbesondere zum Abziehen von Lagerschalen, mit einer ersten und zweiten Backe (1,2), die durch wenigstens einen Schraubbolzen gegeneinander verspannbar sind, wobei der wenigstens eine Schraubbolzen (4,5) an einem ersten Ende einen Gewindeabschnitt aufweist, an dem die erste Backe (1) mittels einer Mutter (7) verstellbar befestigt ist, **dadurch gekennzeichnet, daß** der Schraubbolzen (4,5) mit mehreren, über seine Länge verteilt angeordneten, in Achsrichtung des Schraubbolzens hintereinander fluchtenden Vertiefungen (12) versehen ist, in die ein an der zweiten Backe (2) gelagertes Sperrelement (13) einrasten kann.

2. Vorrichtung nach Anspruch 1, **dadurch gekennzeichnet, daß** das Sperrelement (13) gegen die Spannrichtung (20) des Schraubbolzens (4,5) gegen die Wirkung einer Feder außer Eingriff bringbar ist.

3. Vorrichtung nach Anspruch 2, **dadurch gekennzeichnet, daß** das Sperrelement (13) an einer Halterung (14) angeordnet ist, die verdrehbar in einer Bohrung (15) mit zylindrischer Innenwand gelagert ist.

4. Vorrichtung nach Anspruch 2, **dadurch gekennzeichnet, daß** die Bohrung (15) ein Sackloch ist.

5. Vorrichtung nach Anspruch 2, **dadurch gekennzeichnet, daß** gegen die Einstoßrichtung (20) der Schraubbolzen (4,5) hinter dem Sperrelement (13) in der Halterung (14) eine Ausnehmung (22) vorgesehen ist und daß diese Ausnehmung so bemessen ist, daß durch Einstoßen der Schraubbolzen das Sperrelement (13) verdrängbar und der Schraubbolzen ohne Behinderung durch das Sperrelement verschiebbar ist.

6. Vorrichtung nach Anspruch 5, **dadurch gekennzeichnet, daß** der Schraubbolzen (4,5) derart um seine Längsachse verdrehbar ist, daß er gegen die Einstoßrichtung (20) verschiebbar ist, wenn seine der Arretierung dienenden Vertiefungen (12) dem Sperrelement abgekehrt sind.

7. Vorrichtung nach Anspruch 5, **dadurch gekennzeichnet, daß** der Schraubbolzen (4,5) am freien Ende sich verjüngend ausgebildet ist.

8. Vorrichtung nach Anspruch 3, **dadurch gekennzeichnet, daß** die Halterung (14) an einem Ende auf dem Grund der Bohrung angeordnet ist und sich im Öffnungsbereich der Bohrung eine entfernbare Sperre (Sprengring 17) für die Halterung befindet.

9. Vorrichtung nach Anspruch 2, **dadurch gekennzeichnet, daß** das Sperrelement (13) am freien Ende nasenartig abgerundet ist.

10. Vorrichtung nach Anspruch 2, **dadurch gekennzeichnet, daß** die Vertiefungen (12) ausgerundet sind und sich nur über einen Teil des Schraubbolzenumfanges erstrecken.

11. Vorrichtung nach Anspruch 2, **dadurch gekennzeichnet, daß** die Federkraft so bemessen ist, daß das in seiner Wirkstellung befindliche, eingerastete Sperrelement (13) den Schraubbolzen beaufschlagt.

12. Vorrichtung nach Anspruch 2 oder 11, **dadurch gekennzeichnet, daß** das Sperrelement (13) bzw. seine Halterung (14) unter der Wirkung einer Drehfeder (19) steht und ihr Vorspannweg bis zur Wirkstellung im wesentlichen einem Drehwinkel der Halterung von etwa 90° entspricht.

13. Vorrichtung nach Anspruch 2, **dadurch gekennzeichnet, daß** die Backen (1,2) mit Angriffsstellen für Zuganker (10) derart versehen sind, daß die Vorrichtung auch als Abzieheinrichtung verwendbar ist.

14. Vorrichtung nach Anspruch 2, **dadurch gekennzeichnet, daß** bei zwei Schraubbolzen (4,5) die wirksamen Teile der beiden Backen (1,2) außermittig zwischen den beiden Schraubbolzen angeordnet sind.

15. Vorrichtung nach Anspruch 2, **dadurch gekennzeichnet, daß** sich die Vertiefungen (12) nur über ein solches Maß über den Umfang der Schraubbolzen (4,5) erstrecken, daß bei in Eingriff stehendem Sperrelement (13) zum Anziehen der Muttern (7) der Schraubbolzen drehfest gelagert ist.

## Claims

1. Clamping and separating device, in particular for the removal of bearing shells, comprising a first and second jaw (1, 2), which can be braced relative to one another by at least one screw bolt, the at least one screw bolt (4, 5) having, on a first end, a threaded section, to which the first jaw (1) is fastened in an adjustable manner by means of a nut (7), **characterised in that** the screw bolt (4, 5) is provided with a plurality of depressions (12) arranged distributed over its length and aligned one behind the other in the axial direction of the screw bolt, into which depressions a locking element (13) mounted on the second jaw (2) can latch.

2. Device according to claim 1, **characterised in that** the locking element (13) can be disengaged against the action of a spring counter to the clamping direction (20) of the screw bolt (4, 5).

3. Device according to claim 2, **characterised in that** the locking element (13) is arranged on a holder (14) which is rotatably mounted in a hole (15) with a cylindrical inner wall.

4. Device according to claim 2, **characterised in that** the hole (15) is a blind hole.

5. Device according to claim 2, **characterised in that** a recess (22) is provided counter to the insertion direction (20) of the screw bolts (4, 5) behind the locking element (13) in the holder (14) and **in that** this recess is dimensioned such that, by insertion of the screw bolts, the locking element (13) is displaceable and the screw bolt can be displaced without hindrance by the locking element.

6. Device according to claim 5, **characterised in that** the screw bolt (4, 5) can be rotated about its longitudinal axis in such a way that it can be displaced counter to the insertion direction (20) when its depressions (12) used for locking are remote from the locking element.

7. Device according to claim 5, **characterised in that** the screw bolt (4, 5) is tapered in design at the free end.

8. Device according to claim 3, **characterised in that** the holder (14) is arranged at one end on the base of the hole and a removable locking means (retaining ring 17) for the holder is located in the opening region of the hole.

9. Device according to claim 2, **characterised in that** the locking element (13) is rounded in the manner of a nose at the free end.

10. Device according to claim 2, **characterised in that** the depressions (12) are rounded and extend only over a part of the screw bolt periphery.

11. Device according to claim 2, **characterised in that** the spring force is such that the latched locking element (13) located in its operating position loads the screw bolt.

12. Device according to claim 2 or 11, **characterised in that** the locking element (13) or its holder (14) is influenced by a torsion spring (19) and its biasing path up to its operating position substantially corresponds to an angle of rotation of the holder of about 90°.

13. Device according to claim 2, **characterised in that** the jaws (1, 2) are provided with engagement points for tie rods (10) in such a way that the device can also be used as a removal apparatus.

14. Device according to claim 2, **characterised in that** in the case of two screw bolts (4, 5), the active parts of the two jaws (1, 2) are arranged eccentrically between the two screw bolts.

15. Device according to claim 2, **characterised in that** the depressions (12) only extend over the periphery of the screw bolts (4, 5) to such a degree that when the locking element (13) is engaged to tighten the nuts (7) the screw bolt is non-rotatably mounted.

## Revendications

1. Dispositif de serrage et de séparation, notamment dispositif pour enlever des coussinets de paliers, avec une première et une seconde mâchoire (1, 2) qui peuvent être serrées l'une contre l'autre à l'aide d'au moins un boulon fileté, dans lequel le au moins un boulon fileté (4, 5) comporte à une première extrémité un tronçon de filet auquel la première mâchoire (1) est fixée de manière déplaçable à l'aide d'un écrou (7), **caractérisé en ce que** le boulon fileté (4, 5) est muni de plusieurs cavités (12) réparties sur sa longueur, alignées les unes derrière les autres dans la direction de l'axe du boulon fileté, dans lesquelles un élément de verrouillage (13) logé dans la seconde mâchoire (2) peut s'encliqueter.

2. Dispositif selon la revendication 1, **caractérisé en ce que** l'élément de verrouillage (13) peut être dégagé dans le sens opposé au sens de serrage (20) du boulon fileté (4, 5) contre l'action d'un ressort.

3. Dispositif selon la revendication 2, **caractérisé en ce que** l'élément de verrouillage (13) est disposé dans une fixation (14) qui est logée de manière orientable dans un alésage (15) avec une paroi intérieure cylindrique.

4. Dispositif selon la revendication 2, **caractérisé en ce que** l'alésage (15) est un trou borgne.

5. Dispositif selon la revendication 2, **caractérisé en ce qu'**un évidement (22) est prévu dans la fixation (14) derrière l'élément de verrouillage (13) dans le sens opposé au sens de poussée (20) des boulons filetés (4, 5) et **en ce que** cet évidement est dimensionné de telle manière qu'en poussant les boulons filetés, l'élément de verrouillage (13) peut être déplacé et le boulon fileté peut être décalé sans être gêné par l'élément de verrouillage.

6. Dispositif selon la revendication 5, **caractérisé en ce que** le boulon fileté (4, 5) est rotatif autour de son axe longitudinal de telle manière qu'il peut coulisser dans le sens inverse au sens de poussée (20) lorsque ses cavités (12) servant au blocage sont dirigées à l'opposé de l'élément de verrouillage.

7. Dispositif selon la revendication 5, **caractérisé en ce que** le boulon fileté (4, 5) va en s'amincissant à son extrémité libre.

8. Dispositif selon la revendication 3, **caractérisé en ce que** la fixation (14) est disposée à une extrémité sur le fond de l'alésage et **en ce qu'**un dispositif d'arrêt amovible (bague de retenue 17) pour la fixation se trouve dans la zone d'ouverture de l'alésage.

9. Dispositif selon la revendication 2, **caractérisé en ce que** l'élément de verrouillage (13) est arrondi en forme de bec à l'extrémité libre.

10. Dispositif selon la revendication 2, **caractérisé en ce que** les cavités (12) sont arrondies et s'étendent seulement sur une partie de la circonférence du boulon fileté.

11. Dispositif selon la revendication 2, **caractérisé en ce que** la force de ressort est calculée de telle manière que l'élément de verrouillage (13) encliqueté, se trouvant dans sa position effective, agit sur le boulon fileté.

12. Dispositif selon la revendication 2 ou 11, **caractérisé en ce que** l'élément de verrouillage (13) ou sa fixation (14) est soumis à l'action d'un ressort tournant (19) et **en ce que** son trajet de précontrainte jusqu'à la position effective correspond sensiblement à un angle de rotation de la fixation d'environ 90°.

13. Dispositif selon la revendication 2, **caractérisé en ce que** les mâchoires (1, 2) sont munies de points d'attache pour tirants (10) de manière à ce que le dispositif puisse être utilisé également comme dispositif d'enlèvement.

14. Dispositif selon la revendication 2, **caractérisé en ce que**, avec deux boulons filetés (4, 5), les parties effectives des deux mâchoires (1, 2) sont excentrées entre les deux boulons filetés.

15. Dispositif selon la revendication 2, **caractérisé en ce que** les cavités (12) s'étendent sur la circonférence des boulons filetés (4, 5) seulement sur une portion telle que le boulon fileté est logé pour résister à la torsion lorsque l'élément de verrouillage (13) est encliqueté pour tendre les écrous (7).
